# EUROPÄISCHE PATENTSCHRIFT

(11) **EP 4 041 505 B1**
(45) Veröffentlichungstag und Bekanntmachung des Hinweises auf die Patenterteilung: **01.05.2024**
(21) Anmeldenummer: 20817222.1
(22) Anmeldetag: 13.10.2020
(51) Int. Cl.: B26B 3/00

(54) **MESSER**
KNIFE
COUTEAU

(30) Priorität: 13.10.2019 DE 102019127522; 26.11.2019 DE 102019131989
(43) Veröffentlichungstag der Anmeldung: 17.08.2022
(73) Patentinhaber: Mankiewicz, Jack, 39615 Aulosen (DE)
(72) Erfinder: Mankiewicz, Jack, 39615 Aulosen (DE)
(74) Vertreter: Hofmeister, Frank
(86) Internationale Anmeldenummer: PCT/EP2020/078804
(87) Internationale Veröffentlichungsnummer: WO 2021/074166

(56) Entgegenhaltungen:
- US-A- 1 614 772
- US-A- 3 630 249
- US-A- 4 574 479
- US-A- 5 113 587
- US-A- 5 581 892

## Beschreibung

Die Erfindung betrifft ein Messer mit einem Klingenblatt, wobei das Klingenblatt eine in Längsrichtung des Klingenblatts verlaufende Schneide und einen der Schneide gegenüberliegenden Messerrücken aufweist, sowie mit einem mit dem Klingenblatt verbundenen Griff, wobei der Griff über einen Steg oberhalb des Messerrückens angeordnet starr so mit dem Klingenblatt verbunden ist, dass bei senkrechter Stellung des Klingenblatts eine durch die Mittellängsachse des Griffs gebildete senkrechte Griffebene seitlich versetzt neben einer durch die Schneide gebildeten Schnittebene angeordnet ist.

Bei den meisten Messern, insbesondere Küchenmessern, sind die Griffe als gerade endseitige Verlängerung des Klingenblatts ausgebildet. Diese Messer haben sich in der Praxis in den verschiedensten Ausführungsformen durchaus bewährt, jedoch ist es schwierig, über einen hinten liegenden Griff Druck auf das Klingenblatt und die am Klingenblatt ausgebildete Schneide auszuüben.

Weiterhin sind Wiegemesser und traditionelle Messer wie die ULU-Messer der Inuit bekannt, die einen auf dem Messerrücken angeordneten Griff aufweisen, über den auf einfache Art und Weise Druck auf das Klingenblatt und die Schneide ausgeübt werden kann. Diese bekannten Messerarten sind immer als Messer mit einer gebogenen Schneidenform für einen wiegenden Schnitt ausgebildet. Ein geführter gerader Schnitt ist mit diesen Messern nicht ausführbar.

Ein gattungsgemäßes Messer ist beispielsweise aus der US 1 614 772 A bekannt. Bei diesem Messer ist der Griff in Verlängerung des Klingenblatts oberhalb des Messerrückens angeordnet. Zwar erleichtert die Anordnung des Griffs oberhalb des Messerrückens das vollständige Durchschneiden eines Schneidgutes, bis das Klingenblatt auf der Schneidunterlage aufliegt, jedoch erlaubt die rückseitige Anordnung des Griffs kaum die Ausübung eines gleichmäßigen Schneiddrucks auf das Klingenblatt.

Weiterhin ist aus der US 3 630 249 A ein Hackmesser mit zwei parallel zueinander angeordneten Klingenblättern mit einem oberhalb der Messerrücken angeordneten Griff bekannt. Dieses in der Art eines ULU-Messers ausgebildete Hackmesser ist aber nicht zum Tätigen eines geführten geraden Schnittes geeignet.

Davon ausgehend liegt der Erfindung die **Aufgabe** zugrunde, ein Messer zu schaffen, mit dem es bei einfachem Aufbau möglich ist, einen ausreichenden Druck auf die Schneide auszuüben und einen geraden geführten Schnitt auszuführen.

Die **Lösung** dieser Aufgabenstellung ist erfindungsgemäß dadurch gekennzeichnet, dass der Griff relativ zur Längsrichtung des Klingenblatts zwischen der Mitte des Klingenblatts und dem Endbereich des Klingenblatts am Klingenblatt angeordnet ist.

Durch die Anordnung des Griffs oberhalb des Messerrückens ist es leicht möglich, beim Schneiden die erforderliche Druckkraft auf das Klingenblatt und somit die Schneide auszuüben. Der seitliche Versatz der Griffebene zur Schnittebene der Schneide gewährt eine freie Sicht auf den von der Schneide ausgeführten Schnitt. Diese erfindungsgemäße Anordnung der Griffebene bzw. des Griffs relativ zum Klingenblatt ist insbesondere auch bei Messern mit einer geraden oder nur leicht gebogenen Schneide verwendbar, mit denen ein geführter gerader Schnitt ausgeführt werden soll.

Je nach Wahl des seitlichen Versatz der Griffebene bzw. des Griffs entweder nach rechts oder links zur Schnittebene der Schneide ist es möglich, individuelle Messer für Rechtshänder und Linkshänder auszubilden.

Um eine gute Führung des Messers für einen geraden Schnitt mit ausreichendem Schneiddruck zu gewährleisten, ist der Griff relativ zur Längsrichtung des Klingenblatts zwischen der Mitte des Klingenblatts und dem Endbereich des Klingenblatts am Klingenblatt angeordnet. Die Positionierung des Griffs relativ zur Längsrichtung des Klingenblatts kann dabei je nach Messertyp bzw. Verwendungszweck des Messer unterschiedlich ausgeführt sein.

Mit einer praktischen Ausführungsform der Erfindung wird vorgeschlagen, dass die Griffebene parallel zur Schnittebene der Schneide angeordnet, um auf einfache Weise das Ausbilden eines geraden Schnitts zu ermöglichen.

Um das Messer an die individuellen Bedürfnisse und Wünsche des Benutzers anpassen zu können, wird mit einer alternativen Ausführungsform der Erfindung vorgeschlagen, dass die Griffebene in einem Anstellwinkel zur Schnittebene der Schneide angeordnet ist. Der Anstellwinkel zur Schnittebene kann dabei so ausgebildet sein, dass die Griffebene zur Schnittebene hin oder aber von der Schnittebene fort abgewinkelt ausgebildet ist.

Weiterhin wird mit der Erfindung vorgeschlagen, dass der Griff parallel zum Messerrücken des Klingenblatts am Klingenblatt angeordnet ist, um eine gleichmäßige Krafteinleitung auf das Klingenblatt und somit die Schneide zu erzielen.

Gemäß alternativer Ausführungsformen der Erfindung wird vorgeschlagen, dass der Griff in einem Anstellwinkel zum Messerrücken des Klingenblatts am Klingenblatt angeordnet ist, wobei der Griff nach oben oder nach unten abgewinkelt ausgebildet sein kann. Die Abwinklung des Griffs nach oben relativ zur Längsrichtung des Klingenblatts ermöglicht eine verstärkte Druckkrafteinleitung auf das Klingenblatt und die Schneide.

Zur Ausbildung des Stegs, über den der Griff mit dem Klingenblatt verbunden ist, wird mit der Erfindung weiterhin vorgeschlagen, dass der Steg entweder einstückig mit dem Klingenblatt ausgeführt ist, oder aber als am Klingenblatt festlegbares separates Bauteil ausgebildet ist.

Die Handhabung des Messers für den Benutzer kann erfindungsgemäß dadurch erleichtert und verbessert werden, dass am Griff und/oder am Steg mindestens eine Griffmulde für mindestens einen Finger eines Benutzers ausgebildet ist. Schließlich wird mit der Erfindung vorgeschlagen, dass eine Griffmulde parallel zum Messerrücken ausgebildet ist. Über diese Griffmulde, die für den Daumen oder den Zeigefinger vorgesehen ist, lässt sich zusätzlich Druck von oben auf das Klingenblatt und somit die Schneide ausüben.

Weitere Merkmale und Vorteile der Erfindung ergeben sich anhand der zugehörigen Zeichnungen, in denen verschiedene Ausführungsbeispiele eines erfindungsgemäßen Messers nur beispielhaft dargestellt sind, ohne die Erfindung auf dieses Ausführungsbeispiele zu beschränken. In den Zeichnungen zeigt:
- Fig. 1: eine schematische perspektivische Seitenansicht eines erfindungsgemäßen Messers;
- Fig. 2: eine schematische Draufsicht auf das Messer gemäß Fig. 1;
- Fig. 3: eine schematische Ansicht von hinten des Messers gemäß Fig. 1;
- Fig. 4: eine schematische Draufsicht gemäß Fig. 2, jedoch eine abgewandelte Ausführungsform darstellend und
- Fig. 5: eine schematische Seitenansicht des Messers gemäß Fig. 1, jedoch eine abgewandelte Ausführungsform darstellend.

Die Abbildung Fig. 1 zeigt ein Messer 1 mit einem Klingenblatt 2, an dessen einer Längsseite eine in Längsrichtung 3 des Klingenblatts 2 verlaufende Schneide 4 zum Schneiden eines Schneidguts ausgebildet ist und das zum Handhaben und Führen des Messers 1 einen mit dem Klingenblatt 2 verbundenen Griff 5 aufweist.

Bei dem dargestellten Messer 1 ist der Griff 5 über einen Steg 6 starr mit dem Klingenblatt 1 verbunden.

Wie insbesondere aus den Abbildungen Fig. 2 und 3 ersichtlich, ist der Steg 6 so ausgebildet, dass der Griff 5 oberhalb eines auf der der Schneide 4 gegenüberliegenden Längsseite des Klingenblatts 2 ausgebildeten Messerrückens 7 angeordnet ist und bei senkrechter Stellung des Klingenblatts 2 eine durch die Mittellängsachse 9 des Griffs 5 gebildete senkrechte Griffebene G seitlich versetzt neben einer durch die Schneide 4 gebildeten Schnittebene S angeordnet ist.

Durch die Anordnung des Griffs 5 oberhalb des Messerrückens 7 ist es leichter möglich, beim Schneiden die erforderliche Druckkraft auf das Klingenblatt 2 und somit die Schneide 4 auszuüben, als dies bei den üblichen Messern 1 der Fall ist, bei denen der Griff 5 die gerade Verlängerung des Klingenblatts 2 bildet.

Der seitliche Versatz der Griffebene G zur Schnittebene S der Schneide 4 gewährt eine freie Sicht auf den von der Schneide 4 ausgeführten Schnitt. Diese Anordnung des Griffs 5 relativ zum Klingenblatt 2 ist insbesondere auch bei Messern 1 mit einer geraden oder nur leicht gebogenen Schneide 4 verwendbar, mit denen ein geführter gerader Schnitt ausgeführt werden soll. Der seitliche Versatz der Griffebene G zur Schnittebene S der Schneide 4 bewirkt gleichzeitig einen seitlichen Versatz zum durch die Schneide 4 zu schneidenden Schneidgut, wodurch es nicht zu einem Kontakt zwischen dem Schneidgut und der das Messer 1 führenden Schneidhand kommt, wie dies bei den herkömmlichen Messer 1 häufig der Fall ist.

Die Anordnung des Griffs 5 oberhalb des Messerrückens 7 ist darüber hinaus auch aus ergonomischer Sicht vorteilhaft, da die Schneidhand selbst beim vollständigen Durchschneiden des Schneidguts immer oberhalb der Schneidunterlage angeordnet ist und nicht wie bei herkömmlichen Messern 1 beim Durchtrennen des Schneidguts auf die Schneidunterlage aufstößt. Diese Anordnung des Griffs 5 am Messer 1 ermöglicht eine entspannte Haltung des Messers 1 in einer unverkrampften Haltung der Hand und des Arms, in der das Messer 1 eine natürliche Verlängerung des Arms bzw. der Hand des Benutzers bildet.

Durch die freie Sicht auf die Schneide 4 und den von der Schneide 4 auszuführenden Schnitt aufgrund des seitlichen Versatzes des Griffs 5 relativ zum Klingenblatt 2 wird auch die Verletzungsgefahr reduziert, so dass ein solchermaßen ausgebildetes Messer 1 auch für Kinder und behinderte Menschen sicher zu handhaben ist.

Je nach Wahl des seitlichen Versatzes der Griffebene G bzw. des Griffs 5 entweder nach rechts oder links zur Schnittebene S der Schneide 4 ist es möglich, individuelle Messer 1 für Rechtshänder und Linkshänder auszubilden.

Als weiterer Vorteil aus der Anordnung des Griffs 5 oberhalb des Messerrückens 7 und seitlich versetzt zum Klingenblatt 2 ergibt sich eine einfachere Handhabung des Messers 1, wenn mit schräg gestellten Klingenblatt 2 und einer Hand klein geschnittenes Schneidgut aufgenommen und zur Kochstelle verbracht wird.

Bei der in den Abbildungen Fig. 1 bis 3 dargestellten Ausführungsform des Messers 1 ist die Griffebene G parallel zur Schnittebene S der Schneide 4 angeordnet, um auf einfache Weise das Ausbilden eines geraden Schnitts zu ermöglichen.

Weiterhin ist der Griff 5 parallel zum Messerrücken 7 des Klingenblatts 2 am Klingenblatt 2 angeordnet, wodurch eine gleichmäßige Krafteinleitung auf das Klingenblatt 2 und somit die Schneide 4 zu erzielen ist.

Um das Messer 1 an die individuellen Bedürfnisse und Wünsche des Benutzers anpassen zu können, kann die Griffebene G in einem Anstellwinkel α zur Schnittebene S der Schneide 4 am Klingenblatt 2 angeordnet werden, wie dies in Fig. 4 dargestellt ist. Der Anstellwinkel α zur Schnittebene S kann dabei so ausgebildet sein, dass das freie Ende des Griffe 5 zur Schnittebene S hin oder aber von der Schnittebene S fort abgewinkelt ausgebildet ist.

Ebenso ist es gemäß alternativer Ausführungsformen des Messers 1 möglich, den Griff 5 in einem Anstellwinkel β zum Messerrücken 7 des Klingenblatts 2 am Klingenblatt 2 anzuordnen, wie dies in Fig. 5 dargestellt ist. Der Griff 5 kann dabei nach oben oder nach unten abgewinkelt ausgebildet sein. Die Abwinklung des Griffs 5 nach oben relativ zur Längsrichtung 3 des Klingenblatts 2 ermöglicht eine verstärkte Druckkrafteinleitung auf das Klingenblatt 2 und die Schneide 4.

Um eine gute Führung des Messers 1 für einen geraden Schnitt und einen ausreichenden Schneiddruck zu gewährleisten, ist der Griff 5 bei der dargestellten Ausführungsform eines Messers 1 relativ zur Längsrichtung 3 des Klingenblatts zwischen der Mitte des Klingenblatts 2 und dem Endbereich des Klingenblatts 2 am Klingenblatt 2 angeordnet.

Je nach Messertyp und/oder Verwendungszweck des Messers 1 ist es erfindungsgemäß vorgesehen, den Griff 5 relativ zur Längsrichtung des Klingenblatts 2 zwischen der Mitte des Klingenblatts 2 und dem Endbereich des Klingenblatts 2 am Klingenblatt 2 anzuordnen.

Der Steg 6, über den der Griff 5 mit dem Klingenblatt 2 verbunden ist, kann entweder einstückig mit dem Klingenblatt 2 ausgebildet sein, oder aber als am Klingenblatt 2 festlegbares separates Bauteil ausgebildet sein. Bei der Ausbildung des Stegs 6 als separates Bauteil können der Steg 6 und das Klingenblatt 2 beispielsweise miteinander verschweißt oder vernietet sein.

Gemäß einer alternativen Ausführungsform ist am Steg 6 eine mit einem Schlitz versehene Klingenaufnahme angeformt, in die das Klingenblatt 2 einschiebbar ist. In der Klingenaufnahme ist das Klingenblatt 2 dann beispielsweise dauerhaft mittels Verschweißens festlegbar. Auch ein lösbares Festlegen des Klingenblatts 2 in der Klingenaufnahme mittels einer Rast- oder Klemmverbindung ist möglich.

Während bei allen dargestellten und beschriebenen Ausführungsformen der Griff 5 so am Steg 6 angeordnet ist, dass ein Teil des Stegs 6 sichtbar zu erkennen ist, ist es selbstverständlich auch möglich, dass der Steg 6 vollkommen Aufnahme im Griff 5 findet. Auch bei dieser Ausführungsform ist der Griff 5 aber oberhalb des Messerrückens 7 und seitlich versetzt zu einer durch die Schneide 4 gebildeten Schnittebene S relativ zum Klingenblatt 2 angeordnet.

Die Handhabung des Messers 1 für den Benutzer kann dadurch erleichtert und verbessert werden, dass am Griff 5 Griffmulden 8 für die Finger eines Benutzers ausgebildet sind. Dadurch, dass eine Griffmulde 8 parallel zum Messerrücken 7 ausgebildet ist, kann über den Daumen oder den Zeigefinger, der in diese Griffmulde 8 eingelegt wird, zusätzlich Druck von oben auf das Klingenblatt 2 und somit die Schneide 4 ausgeübt werden.

Alternativ oder zusätzlich ist es möglich, eine Griffmulde 8 auch am Steg 6 auszubilden, so dass beispielsweise der Daumen eines Benutzers in der Griffmulde 8 am Steg 6 anliegt und so eine besonders feinfühlige Führung des Messers 1 ermöglicht.

Ein wie zuvor beschrieben ausgebildetes Messer 1 zeichnet sich dadurch aus, dass es bei einfachem Aufbau möglich ist, einen ausreichenden Druck auf die Schneide 4 auszuüben und einen geraden geführten Schnitt auszuführen.

### Bezugszeichenliste

- 1: Messer
- 2: Klingenblatt
- 3: Längsrichtung
- 4: Schneide
- 5: Griff
- 6: Steg
- 7: Messerrücken
- 8: Griffmulde
- 9: Mittellängsachs (Griff)

- G: Griffebene
- S: Schnittebene
- α: Anstellwinkel
- β: Anstellwinkel

## Patentansprüche

1. Messer mit einem Klingenblatt (2), wobei das Klingenblatt (2) eine in Längsrichtung (3) des Klingenblatts (2) verlaufende Schneide (4) und einen der Schneide (4) gegenüberliegenden Messerrücken (7) aufweist, sowie mit einem mit dem Klingenblatt (2) verbundenen Griff (5), wobei der Griff (5) über einen Steg (6) oberhalb des Messerrückens (7) angeordnet starr so mit dem Klingenblatt (2) verbunden ist, dass bei senkrechter Stellung des Klingenblatts (2) eine durch die Mittellängsachse (9) des Griffs (5) gebildete senkrechte Griffebene (G) seitlich versetzt neben einer durch die Schneide (4) gebildeten Schnittebene (S) angeordnet ist,
**dadurch gekennzeichnet,**
**dass** der Griff (5) relativ zur Längsrichtung (3) des Klingenblatts (2) zwischen der Mitte des Klingenblatts (2) und dem Endbereich des Klingenblatts (2) am Klingenblatt (2) angeordnet ist.

2. Messer nach Anspruch 1, **dadurch gekennzeichnet, dass** die Griffebene (G) parallel zur Schnittebene (S) der Schneide (4) angeordnet ist.

3. Messer nach Anspruch 1, **dadurch gekennzeichnet, dass** die Griffebene (G) in einem Anstellwinkel (α) zur Schnittebene (S) der Schneide (4) angeordnet ist.

4. Messer nach Anspruch 2 oder 3, **dadurch gekennzeichnet, dass** der Griff (5) parallel zum Messerrücken (7) des Klingenblatts (2) am Klingenblatt (2) angeordnet ist.

5. Messer nach Anspruch 2 oder 3, **dadurch gekennzeichnet, dass** der Griff (5) in einem Anstellwinkel (β) zum Messerrücken (7) des Klingenblatts (2) am Klingenblatt (2) angeordnet ist.

6. Messer nach einem der Ansprüche 1 bis 5, **dadurch gekennzeichnet, dass** der Steg (6) einstückig mit dem Klingenblatt (2) ausgebildet ist.

7. Messer nach einem der Ansprüche 1 bis 5, **dadurch gekennzeichnet, dass** der Steg (6) als am Klingenblatt (2) festlegbares separates Bauteil ausgebildet ist.

8. Messer nach einem der Ansprüche 1 bis 7, **dadurch gekennzeichnet, dass** am Griff (5) und/oder am Steg (6) mindestens eine Griffmulde (8) für mindestens einen Finger eines Benutzers ausgebildet ist.

9. Messer nach Anspruch 8, **dadurch gekennzeichnet, dass** eine Griffmulde (8) parallel zum Messerrücken (7) ausgebildet ist.

## Claims

1. Knife having a blade (2), wherein the blade (2) has a cutting edge (4), which extends in a longitudinal direction (3) of the blade (2), and has a knife back (7), which is situated opposite the cutting edge (4), and having a handle (5) which is connected to the blade (2), wherein the handle (5), arranged above the knife back (7) via a web (6), is rigidly connected to the blade (2) in such a way that, with the blade (2) positioned vertically, a vertical handle plane (G) formed through the central longitudinal axis (9) of the handle (5) is positioned in a laterally offset manner adjacent to a cutting plane (S) formed through the cutting edge (4),
**characterized**
**in that** the handle (5) is arranged on the blade (2) between the middle of the blade (2) and the end region of the blade (2) relative to the longitudinal direction (3) of the blade (2).

2. Knife according to Claim 1, **characterized in that** the handle plane (G) is positioned parallel to the cutting plane (S) of the cutting edge (4).

3. Knife according to Claim 1, **characterized in that** the handle plane (G) is positioned at an angle of inclination (α) to the cutting plane (S) of the cutting edge (4).

4. Knife according to Claim 2 or 3, **characterized in that** the handle (5) is arranged on the blade (2) parallel to the knife back (7) of the blade (2).

5. Knife according to Claim 2 or 3, **characterized in that** the handle (5) is arranged on the blade (2) at an angle of inclination (β) to the knife back (7) of the blade (2).

6. Knife according to one of Claims 1 to 5, **characterized in that** the web (6) is formed in one piece with the blade (2).

7. Knife according to one of Claims 1 to 5, **characterized in that** the web (6) is formed as a separate component which is able to be fixed to the blade (2).

8. Knife according to one of Claims 1 to 7, **characterized in that** at least one handle recess (8) for at least one finger of a user is formed in the handle (5) and/or in the web (6).

9. Knife according to Claim 8, **characterized in that** a handle recess (8) is formed parallel to the knife back (7).

## Revendications

1. Couteau comprenant une lame (2), la lame (2) comportant un tranchant (4) qui s'étend dans la direction longitudinale (3) de la lame (2) et un dos de couteau (7) qui est opposé au tranchant (4), et comprenant également un manche (5) qui est relié à la lame (2), le manche (5) étant relié rigidement à la lame (2) en étant disposé par le biais d'une nervure (6) au-dessus du dos de couteau (7) de telle sorte que, lorsque la lame (2) est en position verticale, un plan de manche vertical (G) formé par l'axe longitudinal central (9) du manche (5) soit disposé à côté d'un plan de coupe (S), formé par le tranchant (4), en étant décalé latéralement,
**caractérisé en ce que**
le manche (5) est disposé sur la lame (2) entre le centre de la lame (2) et la zone d'extrémité de la lame (2) relativement à la direction longitudinale (3) de la lame (2). '

2. Couteau selon la revendication 1, **caractérisé en ce que** le plan de manche (G) est disposé parallèlement au plan de coupe (S) du tranchant (4).

3. Couteau selon la revendication 1, **caractérisé en ce que** le plan de manche (G) est disposé selon un angle d'attaque (α) par rapport au plan de coupe (S) du tranchant (4).

4. • Couteau selon la revendication 2 ou 3, **caractérisé en ce que** le manche (5) est disposé sur la lame (2) parallèlement au dos (7) de la lame (2).

5. Couteau selon la revendication 2 ou 3, **caractérisé en ce que** le manche (5) est disposé sur la lame (2) selon un angle d'attaque (β) par rapport au dos (7) de la lame (2).

6. Couteau selon l'une des revendications 1 à 5, **caractérisé en ce que** la nervure (6) est formée d'une seule pièce avec la lame (2).

7. Couteau selon l'une des revendications 1 à 5, **caractérisé en ce que** la nervure (6) est conçue comme un élément distinct pouvant être fixé à la lame (2).

8. Couteau selon l'une des revendications 1 à 7, **caractérisé en ce qu'**au moins un évidement de préhension (8) est ménagé sur le manche (5) et/ou sur la nervure (6) à destination d'au moins un doigt d'un utilisateur.

9. Couteau selon la revendication 8, **caractérisé en ce qu'**un évidement de poignée (8) est ménagé parallèlement au dos (7).
